# FASCICULE DE BREVET EUROPEEN

(11) **EP 0 580 469 B1**
(45) Date de publication et mention de la délivrance du brevet: **26.04.2000**
(21) Numéro de dépôt: 93401645.2
(22) Date de dépôt: 25.06.1993
(51) Int. Cl.: H01R 13/645, H01R 13/652

(54) **Ensemble de connexion à fiche et embase en particulier destiné à l'avionique**
Steckverbindersatz und Befestigungsfläche insbesondere für die Avionik
Plug connection set and seating especially for avionics

(30) Priorité: 29.06.1992 FR 9207956
(43) Date de publication de la demande: 26.01.1994
(73) Titulaire: FRAMATOME CONNECTORS INTERNATIONAL, 92084 Paris La Défense (FR)
(72) Inventeur: Laisne, Christian, F-72250 Brette les Pins (FR); Jollivet, Franck, F-53940 St Berthevin (FR); Quillet, Thierry, F-72190 St Pavace le Mans (FR)
(74) Mandataire: Keib, Gérard

(56) Documents cités:
- DE-U- 8 620 526
- FR-A- 1 416 506
- FR-A- 1 474 721
- US-A- 3 491 330

## Description

La présente invention a pour objet un ensemble de connexion comportant une fiche et une embase destinées à coopérer électriquement, et dont chacune présente une première partie comportant des éléments préférentiellement de contact de signal, une deuxième partie comprenant préférentiellement des éléments de contact d'alimentation électrique, et une partie intermédiaire située entre la première et la deuxième parties et comportant au moins un élément de détrompage.

De tels ensembles de connexion sont connus en particulier sous la Norme "ARINC 600" pour des connecteurs destinés à l'aéronautique.

Les connecteurs actuellement connus selon la norme précitée ne sont pas prévus pour assurer de manière efficace la continuité de masse entre la fiche et l'embase.

Il est également connu, par le modèle d'utilité allemand DE-U-8 620 526, un connecteur double, réalisé en matériau isolant. Les deux ailes sont pourvues de contacts véhiculant des signaux et la partie centrale, munie d'un détrompeur, comprend des éléments de connexion coaxiaux optiques ou destinés à des courants forts.

La présente invention a pour objet un ensemble de connexion comprenant au moins une première partie comportant des premiers éléments de contact de signal, au moins une deuxième partie comportant des deuxièmes éléments de contact de signal et/ou d'alimentation électrique et une partie intermédiaire située entre la première et la deuxième partie et comprenant au moins une première partie d'un organe de détrompage, caractérisé en ce que les parties intermédiaires respectives de l'embase et de la fiche portent chacune un organe respectif de détrompage et un organe respectif de contact de masse, lesdits organes respectifs de contact de masse formant un couple de contacts de masse disposé de manière que, lorsque l'embase et la fiche sont assemblées pour coopérer électriquement, les organes dudit couple de contacts de masse assurent une continuité électrique de masse alors que subsiste encore un jeu minimal donné a non nul entre les éléments de contact de signal de l'embase et les éléments de contact de signal de la fiche.

La première partie de la fiche peut avantageusement comporter au moins une première portion d'accouplement mécanique entourant ses premiers éléments de contact de signal, la première partie de l'embase comportant au moins une deuxième portion d'accouplement mécanique entourant ses premiers éléments de contact de signal, l'une desdites première et deuxième portions d'accouplement ayant une configuration du type mâle et l'autre desdites portions d'accouplement ayant une configuration du type femelle, lesdites portions d'accouplement mécanique constituant également des blindages électromagnétiques.

La deuxième partie de la fiche peut avantageusement comporter une troisième portion d'accouplement mécanique entourant ses deuxièmes éléments de contact, la deuxième partie de l'embase comportant une quatrième portion d'accouplement mécanique entourant ses deuxièmes éléments de contact, l'une desdites troisième et quatrième portions d'accouplement ayant une configuration du type mâle, et l'autre desdites portions d'accouplement ayant une configuration du type femelle, lesdites portions d'accouplement constituant également des blindages électromagnétiques.

Selon une variante particulièrement avantageuse du mode de réalisation préféré, la première et la deuxième portions d'accouplement d'une part, et les éléments du couple de contacts de masse, d'autre part, sont disposés de manière telle que le jeu minimal a est obtenu dans une position où la première portion d'accouplement est en contact avec la deuxième portion d'accouplement, à une extrémité opposée aux parties intermédiaires, respectivement de la fiche et de l'embase et où des axes longitudinaux de la fiche et de l'embase forment entre eux un angle non nul.

Selon un mode de réalisation de l'invention particulièrement avantageux, la fiche et l'embase constituant un ensemble de connexion selon l'invention ne peuvent être montées qu'entre elles et par conséquent, ne peuvent être connectées à des éléments de type voisin ne comportant pas de connexion de masse.

Selon un premier mode de réalisation, le deuxième élément de contact de masse de l'embase est une douille dont la forme est telle que ledit doigt de polarisation de la fiche standard selon la norme "ARINC 600" vienne buter sur ladite douille de l'embase selon l'invention.

Selon une autre variante, la fiche comporte un doigt cylindrique coaxial à un doigt de polarisation de la fiche standard par exemple selon la norme "ARINC 600" de telle sorte que le doigt cylindrique vienne buter sur un oeil de polarisation d'une embase standard par exemple selon la norme "ARINC 600" sans qu'une broche de masse portée par ladite fiche vienne elle-même en butée sur ladite embase standard.

La fiche peut présenter au moins une broche de masse, un doigt de polarisation standard et un doigt cylindrique et l'embase peut comporter alors une douille de masse disposée de manière à coopérer mécaniquement avec la broche de masse, un oeil de polarisation standard disposé de manière à coopérer mécaniquement avec ledit doigt de polarisation, et une ouverture cylindrique disposée de manière à coopérer mécaniquement avec ledit doigt cylindrique.

Selon encore une autre variante, la fiche comporte deux premiers éléments de deux couples de contacts de masse et un doigt de polarisation, et l'embase présente deux deuxièmes éléments desdits couples de contacts de masse disposés de manière à coopérer électriquement avec lesdits premiers éléments et un oeil de polarisation destiné à former un accouplement mécanique avec le doigt de polarisation.

D'autres caractéristiques et avantages de l'invention seront mieux compris à la lecture de la description qui va suivre, donnée à titre d'exemple non limitatif, en liaison avec les dessins qui représentent :
- la figure 1, une vue en coupe longitudinale partielle d'un ensemble comportant une fiche et une embase selon l'invention,
- la figure 2, une coupe transversale de l'ensemble de connexion selon l'invention après assemblage, et montrant la continuité de contact de masse,
- les figures 3a et 3b, un mode de réalisation assurant un détrompage entre les dispositifs d'ensemble de connexion selon l'invention et les dispositifs similaires ne présentant pas de contact de masse,
- les figures 4a et 4b, deux situations de détrompage, respectivement d'une part entre une embase selon l'invention et une fiche standard, et d'autre part, entre une fiche selon l'invention et une embase standard.

Selon la figure 1, une embase désignée par le repère général 1 est destinée à recevoir une fiche désignée par le repère général 2. L'embase 1 comporte une première région comportant deux secteurs d'accouplement 3 et 3' recevant chacune des éléments de contact mâles ou femelles 10 logés dans des corps isolants, respectivement 17 et 18. L'embase présente également une deuxième région comportant des contacts d'alimentation électrique 41 et 45 logés dans un corps isolant, respectivement en 42 et en 47 et dont les parties arrière, respectivement 43 et 46 entourées d'isolant 48 sont destinés à recevoir des câbles d'alimentation. Ces contacts d'alimentation sont logés dans une deuxième région d'accouplement 4. De même, la fiche 2 comporte des secteurs d'accouplement 6 et 6' correspondant respectivement aux régions d'accouplement 3 et 3' de l'embase 1 et qui comportent des éléments de contact électrique 20 de type opposé aux éléments de contact 10 et qui sont logés dans des corps isolants, respectivement 27 et 28. La fiche présente également une deuxième partie comportant des contacts d'alimentation électrique 71 et 75 logés dans un corps isolant, respectivement en 72 et 77, et dont les parties arrière 73 et 76 sont destinées à recevoir des câbles d'alimentation de puissance. La première partie de l'embase 1 est délimitée par un contour 11 de forme sensiblement rectangulaire présentant en coupe longitudinale la forme d'un U allongé et qui entoure les contacts 10 et qui coopère avec un contour correspondant 21 du corps de fiche 2. Les contours 11 et 21 forment ainsi deux portions d'accouplement mécanique complémentaires. Le contour 11 et 21 participent en général d'un blindage électromagnétique. Tel que représenté, le contour 21 est du type mâle et le contour 11 est du type femelle. Il en va de même autour de la deuxième région d'alimentation électrique pour lequel l'embase 1 comporte un contour 56 de section sensiblement carrée pour entourer les contacts d'alimentation électrique 41 et 45 et qui coopèrent avec un contour 87 également de section sensiblement carrée de la fiche 2 et référencé 87. Les contours 56 et 87 forment ainsi deux portions d'accouplement mécanique complémentaires qui peuvent également participer d'un blindage électromagnétique. Tel que représenté, le contour 87 est du type mâle et le contour 56, du type femelle. L'embase 1 comporte entre le secteur d'accouplement 3' des contacts 10 et le secteur d'accouplement 4 des contacts d'alimentation électrique, une région intermédiaire 8 qui est destinée, dans les connecteurs standards selon la norme "ARINC 600" à réaliser des fonctions de détrompage. Cette fonction de détrompage, qui est ici de préférence conservée, est réalisée par un doigt de polarisation standard 84 disposé dans la fiche 2 et coopérant avec un oeil de polarisation standard 55 disposé en vis-à-vis dans l'embase 1. Les contours 11 et 56 de l'embase font partie d'un même corps d'embase métallique dans lequel sont logés d'une part les corps isolants 17 et 18 séparés par une aile 16, les éléments de contact d'alimentation électrique étant logés dans des ouvertures pratiquées dans une région 49, l'oeil de polarisation standard 55 étant ménagée dans une région 59. Il en va de même pour la fiche 2 pour laquelle les corps isolants 27 et 28 sont logés dans un corps de fiche et sont séparés par une aile 26, alors que des contacts d'alimentation électrique sont logés dans une région 79, le doigt de polarisation standard 84 étant logé, par exemple serti, en 86 dans une région 89 du corps de fiche.

Selon l'invention, la région 59 comporte également une douille 51 de contact de masse sertie en 53 dans la région 59 et dont la partie arrière 52 est destinée à recevoir un fil de contact de masse référencé 92 à la figure 2, alors que la fiche 2 comporte, dans la région 89, une broche de contact de masse 81 sertie en 83 et dont la partie arrière 82 est destinée à être connectée à un fil de contact de masse référencé 93 à la figure 2.

Comme représentés à la figure 1, les bords extrêmes des contours 11 et 21 sont représentés en contact l'un sur l'autre respectivement en 15 et 25, alors que la douille 51 et la broche 81 de contact de masse rentrent juste en contact électrique. Dans cette position, les longueurs des broches 81 et de la douille 51 sont telles qu'un jeu au moins égal à a subsiste entre les contacts 10 et 20 les plus proches, alors que les éléments 51 et 81 assurent déjà une continuité électrique de masse ; ce qui fait qu'il est assuré qu'en toute circonstance, le contact de masse est établi (ou supprimé) alors que les éléments 10 et 20 ne sont pas (ou plus) en contact électrique. Cette caractéristique permet d'éviter des incidents électriques lors de la connexion ou de la déconnexion de la fiche 2 et de l'embase 1.

Le jeu a a de préférence une valeur au moins égale à 1,5 mm qui correspond à une norme d'isolement dans l'air. En d'autres termes, la connexion de masse doit, dans ce cas, être certaine avant que la distance entre les contacts 10 et 20 les plus proches soit inférieure à 1,5 mm. Même dans le cas où un blindage électromagnétique est mis en oeuvre, des différences de potentiels peuvent apparaître entre les contacts de signal de la fiche et de l'embase, qui soient suffisamment importantes pour détériorer des circuits couplés aux contacts de signal. Ces différences de potentiel peuvent être suffisamment élevées pour produire un arc électrique entre deux contacts de signal 10 et 20. Ceci est donc évité en assurant la continuité électrique de masse avant rapprochement des contacts 10 et 20.

La figure 2 représente un ensemble fiche 2 et embase 1 en position de connexion permettant ainsi une continuité de la masse entre les câbles 92 et 93 ainsi qu'un détrompage (doigt 84).

Les figures 3a et 3b représentent plus particulièrement une embase 1 et une fiche 2 permettant d'obtenir une fonction de détrompage d'une part entre elles et d'autre part avec des fiches et des embases de standard "ARINC 600" mais ne présentant pas de contact de masse. Pour ce faire, l'embase 1 présente une douille de contact de masse 51, un oeil de polarisation standard 55, et une ouverture circulaire 91, ces trois éléments étant disposés selon un triangle. De la même façon, la fiche 2 comporte une broche de masse 81 destinée à coopérer avec la douille 51, un doigt de polarisation standard 84 destiné à coopérer avec l'oeil de polarisation 55 de l'embase 1 et enfin, un doigt cylindrique 90 dont le diamètre correspond à celui de l'ouverture 91 de l'embase 1. Ces éléments permettent de réaliser une fonction de détrompage à la fois entre une fiche selon l'invention et une embase standard ainsi qu'entre une embase selon l'invention et une fiche standard.

Comme le montrent les figures 4a et 4b, ces deux fonctions peuvent être obtenues en combinaison ou séparément.

Selon la figure 4a, un détrompage est obtenu entre une embase selon l'invention et une fiche standard par le fait que, si on essaye d'accoupler une embase 1 et une fiche standard 200, le doigt de polarisation hermaphrodite 201 vient en butée avec le bord externe de la douille 51 d'où une impossibilité de montage.

Selon la figure 4b, la connexion est rendue impossible entre une fiche 2 selon l'invention et une embase standard 100 par le fait que le doigt de polarisation cylindrique 90 de la fiche 2 ne peut pénétrer dans l'oeil de polarisation 155 qui lui fait face dans l'embase standard 100. En particulier, étant donné que le doigt de polarisation cylindrique est plus long que la broche 81, celle-ci ne vient pas en butée contre l'embase standard 100 et ne peut donc être endommagée lors de l'opération.

Selon les figures 5a et 5b, l'embase 1 comporte deux douilles de masse 51 et un oeil de polarisation 155', alors que la fiche 2 comporte deux broches de masse 81 disposées en face des douilles 51 et un doigt de polarisation 90' disposé en face de l'oeil de polarisation 155' et présentant un profil de détrompage (ici en forme de T) complémentaire de ce dernier de manière à permettre leur accouplement. Comme dans les cas précédents, l'embase 1 ne peut être montée sur une fiche standard et la fiche 2 ne peut être montée sur une embase standard.

## Revendications

1. Ensemble de connexion comportant une embase (1) et une fiche (2) destinées à coopérer électriquement, ladite embase (1) et ladite fiche (2) comportant chacune :
- une première partie (3, 3'; 6, 6',) portant des éléments (10; 20) de contact de signal,
- une deuxième partie (4; 7) portant des éléments (41, 45; 71, 75) de contact d'alimentation électrique, et
- une partie intermédiaire (5; 8) entre la première partie (3, 3'; 6, 6',) et la deuxième partie (4; 7),
- les parties intermédiaires respectives (5, 8) de l'embase (1) et de la fiche (2) portant chacune un organe respectif (55; 84) de détrompage et un organe respectif (51; 81) de contact de masse, lesdits organes respectifs (51, 81) de contact de masse formant un couple de contacts de masse disposé de manière que, lorsque l'embase (1) et la fiche (2) sont assemblées pour coopérer électriquement, les organes (51, 81) dudit couple de contacts de masse assurent une continuité électrique de masse alors que subsiste encore un jeu minimal donné a non nul entre les éléments (10) de contact de signal de l'embase (1) et les éléments (20) de contact de signal de la fiche (2).

2. Ensemble de connexion selon la revendication 1, caractérisé en ce que la première partie de la fiche (2) comporte au moins une première portion d'accouplement mécanique (21) entourant ses premiers éléments de contact de signal (20), en ce que la première partie de l'embase (1) comporte au moins une deuxième portion d'accouplement mécanique (11) entourant ses premiers éléments de contact de signal (10), l'une desdites première et deuxième portions d'accouplement (21) ayant une configuration de type mâle, et l'autre (11) desdites portions d'accouplement ayant une configuration du type femelle, lesdites portions d'accouplement mécanique constituant également des blindages électromagnétiques.

3. Ensemble de connexion selon la revendication 2, caractérisé en ce que la deuxième partie de la fiche (2) comporte une troisième portion d'accouplement mécanique (87) entourant ses deuxièmes éléments de contacts (71, 75), en ce que la deuxième partie de l'embase (1) comporte une quatrième portion d'accouplement mécanique (56) entourant ses deuxièmes éléments de contact du signal et/ou d'alimentation électrique (41, 45), l'une (87) desdites troisième et quatrième portions d'accouplement ayant une configuration du type mâle, et l'autre (56) desdites portions d'accouplement ayant une configuration du type femelle, lesdites portions d'accouplement mécanique constituant également des blindages électromagnétiques.

4. Ensemble de connexion selon une des revendications 2 ou 3, caractérisé en ce que la première (21) et la deuxième (11) portions d'accouplement d'une part, et les éléments (51, 81) du couple de contacts de masse d'autre part, sont disposés de manière telle que le jeu minimal a est obtenu dans une position où la première portion d'accouplement (21) est en contact avec la deuxième portion d'accouplement (11) à une extrémité opposée aux parties intermédiaires (8, 5) respectivement de la fiche (2) et de l'embase (1) et où des axes longitudinaux de la fiche (2) et l'embase (1) forment entre eux, un angle α non nul.

5. Ensemble de connexion selon une des revendications 1 à 4, caractérisé en ce que le deuxième élément de contact de masse de l'embase (1) est une douille (51) dont la forme est telle que ledit doigt de polarisation (201) de la fiche standard (100) vienne buter sur ladite douille (51).

6. Ensemble de connexion selon une des revendications 1 à 5, caractérisé en ce que la fiche (2) comporte un doigt cylindrique (90) coaxial à un doigt de polarisation d'une fiche standard (200) de telle sorte que le doigt cylindrique (90) vienne buter sur un oeil de polarisation (155) d'une embase standard (100) sans qu'une broche de masse (81) portée par ladite fiche vienne elle-même en butée sur ladite embase standard (100).

7. Ensemble de connexion selon une des revendications 1 à 5, caractérisé en ce que la fiche (2) présente au moins une broche de masse (81), un doigt de polarisation (84) standard et un doigt cylindrique (90) et en ce que l'embase (1) comporte une douille de masse (51) disposée de manière à coopérer avec la broche de masse (81), un oeil de polarisation standard (55) disposé de manière à coopérer mécaniquement avec ledit doigt de polarisation standard (84) et une ouverture cylindrique (91) disposée de manière à coopérer avec ledit doigt cylindrique (90).

8. Ensemble de connexion selon une des revendications 1 à 5, caractérisé en ce que la fiche comporte deux premiers éléments (81') de deux couples de contacts de masse et un doigt de polarisation (90) et en ce que l'embase présente deux deuxièmes éléments (51') desdits couples de contacts de masse disposés de manière à coopérer électriquement avec lesdits deux premiers éléments (81'), et un oeil de polarisation (155) destiné à former un accouplement avec le doigt de polarisation (90').

## Claims

1. Connection assembly comprising a receptacle (1) and a plug (2) which are intended to interact electrically, the said receptacle (1) and the said plug (2) each having:
- a first part (3, 3'; 6, 6') carrying signal contact elements (10; 20),
- a second part (4; 7) carrying electrical supply contact elements (41, 45; 71, 75), and
- an intermediate part (5; 8) between the first part (3, 3'; 6, 6') and the second part (4; 7),
- the respective intermediate parts (5, 8) of the receptacle (1) and of the plug (2) each carrying a respective polarization member (55; 84) and a respective earth contact member (51; 81), the said respective earth contact members (51, 81) forming a pair of earth contacts arranged so that, when the receptacle (1) and the plug (2) are joined together in order to interact electrically, the members (51, 81) of the said pair of earth contacts ensure electrical earth continuity although there still remains a given non-zero minimal clearance a between the signal contact elements (10) of the receptacle (1) and the signal contact elements (20) of the plug (2).

2. Connection assembly according to Claim 1, characterized in that the first part of the plug (2) includes at least one first mechanical coupling portion (21) surrounding its first signal contact elements (20) and in that the first part of the receptacle (1) includes at least one second mechanical coupling portion (11) surrounding its first signal contact elements (10), one of the said first and second coupling portions (21) having a male-type configuration and the other (11) of the said coupling portions having a female-type configuration, the said mechanical coupling portions also constituting electromagnetic screens.

3. Connection assembly according to Claim 2, characterized in that the second part of the plug (2) has a third mechanical coupling portion (87) surrounding its second contact elements (71, 75) and in that the second part of the receptacle (1) has a fourth mechanical coupling portion (56) surrounding its second signal and/or electrical supply contact elements (41, 45), one (87) of the said third and fourth coupling portions having a male-type configuration and the other (56) of the said coupling portions having a female-type configuration, the said mechanical coupling portions also constituting electromagnetic screens.

4. Connection assembly according to either of Claims 2 and 3, characterized in that the first (21) and the second (11) coupling portions on the one hand, and the elements (51, 81) of the pair of earth contacts on the other hand, are arranged in such a way that the minimal clearance a is obtained in a position in which the first coupling portion (21) is in contact with the second coupling portion (11) at an opposite end to the intermediate parts (8, 5) of the plug (2) and of the receptacle (1), respectively, and in which the longitudinal axes of the plug (2) and the receptacle (1) together make a non-zero angle α.

5. Connection assembly according to one of Claims 1 to 4, characterized in that the second earth contact element of the receptacle (1) is a socket (51), the shape of which is such that the said polarization finger (201) of the standard plug (100) butts against the said socket (51).

6. Connection assembly according to one of Claims 1 to 5, characterized in that the plug (2) has a cylindrical finger (90) coaxial with a polarization finger of a standard plug (200) so that the cylindrical finger (90) butts against a polarization eye (155) of a standard receptacle (100) without an earth pin (81) carried by the said plug itself butting against the said standard receptacle (100).

7. Connection assembly according to one of Claims 1 to 5, characterized in that the plug (2) has at least one earth pin (81), one standard polarization finger (84) and one cylindrical finger (90) and in that the receptacle (1) includes an earth socket (51) placed so as to engage with the earth pin (81), a standard polarization eye (55) placed so as to mechanically engage with the said standard polarization finger (84) and a cylindrical opening (91) placed so as to engage with the said cylindrical finger (90).

8. Connection assembly according to one of Claims 1 to 5, characterized in that the plug includes two first elements (81') of two pairs of earth contacts and a polarization finger (90) and in that the receptacle has two second elements (51') of the said pairs of earth contacts placed so as to electrically interact with the said two first elements (81'), and a polarization eye (155) intended to form a coupling with the polarization finger (90').

## Patentansprüche

1. Verbindungseinrichtung mit einem Sockel (1) und einem Steckverbinder (2), die elektrisch zusammenwirken sollen, wobei der Sockel (1) und der Steckverbinder (2) je aufweisen:
- einen ersten Teil (3, 3'; 6, 6') mit Signalkontaktelementen (10; 20),
- einen zweiten Teil (4; 7) mit Stromversorgungskontaktelementen (41, 45; 71, 75) und
- einen Zwischenteil (5; 8) zwischen dem ersten Teil (3, 3'; 6, 6') und dem zweiten Teil (4; 7),
- wobei die Zwischenteile (5, 8) des Sockels (1) bzw. des Steckverbinders (2) je ein Unverwechselbarkeitsorgan (55; 84) und ein Massekontaktorgan (51; 81) tragen, wobei diese Massekontaktorgane (51, 81) ein Massekontaktpaar bilden, das so angeordnet ist, daß, wenn der Sockel (1) und der Steckverbinder (2) zusammengesteckt sind, um elektrisch zusammenzuwirken, die Organe (51, 81) des Massekontaktpaars eine elektrische Massekontinuität gewährleisten, während noch ein gegebenes minimales Spiel a ungleich Null zwischen den Signalkontaktelementen (10) des Sockels (1) und den Signalkontakte
lementen (20) des Steckverbinders (2) vorhanden ist.

2. Verbindungseinrichtung nach Anspruch 1, dadurch gekennzeichnet, daß der erste Teil des Steckverbinders (2) mindestens einen ersten mechanischen Kopplungsabschnitt (21) aufweist, der seine ersten Signalkontaktelemente (20) umgibt, daß der erste Teil des Sockels (1) mindestens einen zweiten mechanischen Kopplungsabschnitt (11) aufweist, der seine ersten Signalkontaktelemente (10) umgibt, wobei einer der ersten und zweiten Kopplungsabschnitte (21) wie ein Stecker und der andere Kopplungsabschnitt (11) wie eine Buchse ausgebildet ist, wobei die mechanischen Kopplungsabschnitte ebenfalls elektromagnetische Abschirmungen bilden.

3. Verbindungseinrichtung nach Anspruch 2, dadurch gekennzeichnet, daß der Zweite Teil des Steckverbinders (2) einen dritten mechanischen Kopplungsabschnitt (87) aufweist, der seine zweiten Kontaktelemente (71, 75) umgibt, daß der zweite Teil des Sockels (1) einen vierten mechanischen Kopplungsabschnitt (56) aufweist, der seine zweiten Kontaktsignalelemente und/oder Stromversorgungskontaktelemente (41, 45) umgibt, wobei einer (87) der dritten und vierten Kopplungsabschnitte wie ein Stecker und der andere (56) dieser Kopplungsabschnitte wie eine Buchse ausgebildet ist, wobei die Kopplungsabschnitte ebenfalls elektromagnetische Abschirmungen bilden.

4. Verbindungseinrichtung nach einem der Ansprüche 2 oder 3, dadurch gekennzeichnet, daß der erste (21) und der zweite Kopplungsabschnitt (11) einerseits und die Elemente (51, 81) des Massekontaktpaars andererseits so angeordnet sind, daß das minimale Spiel a in einer Position erhalten wird, in der der erste Kopplungsabschnitt (21) mit dem zweiten Kopplungsabschnitt (11) an einem den Zwischenteilen (8, 5) des Steckverbinders (2) bzw. des Sockels (1) entgegengesetzten Ende in Kontakt steht, und in der Längsachsen des Steckverbinders (2) und des Sockels (1) miteinander einen Winkel α ungleich Null bilden.

5. Verbindungseinrichtung nach einem der Ansprüche 1 bis 4, dadurch gekennzeichnet, daß das zweite Massekontaktelement des Sockels (1) eine Buchse (51) ist, deren Form so ist, daß der Unverwechselbarkeitsfinger (201) des Standard-Steckverbinders (100) an die Buchse (51) stößt.

6. Verbindungseinrichtung nach einem der Ansprüche 1 bis 5, dadurch gekennzeichnet, daß der Steckverbinder (2) einen zylindrischen Finger (90) koaxial zu einem Unverwechselbarkeitsfinger eines Standard-Steckverbinders (200) aufweist, so daß der zylindrische Finger (90) an ein Unverwechselbarkeitsauge (155) eines Standard-Sockels (100) stößt, ohne daß ein vom Steckverbinder getragener Massestift (81) selbst gegen den Standard-Sockel (100) stößt.

7. Verbindungseinrichtung nach einem der Ansprüche 1 bis 5, dadurch gekennzeichnet, daß der Steckverbinder (2) mindestens einen Massestift (81), einen Standard-Unverwechselbarkeitsfinger (84) und einen zylindrischen Finger (90) aufweist, und daß der Sockel (1) eine Massebuchse (51), die so angeordnet ist, daß sie mit dem Massestift (81) zusammenwirkt, ein Standard-Unverwechselbarkeitsauge (55), das so angeordnet ist, daß es mechanisch mit dem Standard-Unverwechselbarkeitsfinger (84) zusammenwirkt, und eine zylindrische Öffnung (91) aufweist, die so angeordnet ist, daß sie mit dem zylindrischen Finger (90) zusammenwirkt.

8. Verbindungseinrichtung nach einem der Ansprüche 1 bis 5, dadurch gekennzeichnet, daß der Steckverbinder zwei erste Elemente (81') von zwei Massekontaktpaaren und einen Unverwechselbarkeitsfinger (90) besitzt und daß der Sockel zwei zweite Elemente (51') dieser Massekontaktpaare, die so angeordnet sind, daß sie elektrisch mit den beiden ersten Elementen (81') zusammenwirken, und ein Unverwechselbarkeitsauge (155) aufweist, das eine Kopplung mit dem Unverwechselbarkeitsfinger (90') herstellt.
